# DEMANDE DE BREVET EUROPEEN

(11) **EP 3 275 343 A1**
(43) Date de publication de la demande: **31.01.2018**
(21) Numéro de dépôt: 17179633.7
(22) Date de dépôt: 04.07.2017
(51) Int. Cl.: A47D 15/00

(54) **MATELAS POURVU D'ÉLÉMENTS TRANSFORMABLES EN CALE-BÉBÉ**

(30) Priorité: 28.07.2016 FR 1657275
(71) Demandeur: REALIT, 60420 Tricot (FR)
(72) Inventeur: MUCMACHER, David, 60310 Lassigny (FR); MUCMACHER, Jimmy, 60280 Margny-lès-Compiègne (FR)
(74) Mandataire: Novagraaf Technologies

(57) **Abrégé**

L'invention porte sur un matelas (1) comprenant un corps de matelas (2) parallélépipédique de longueur L, d'épaisseur E et de largeur W, pourvu d'un revêtement (3), dans lequel le corps de matelas (2) comporte une première face (20) présentant une première découpe (4) perpendiculaire à la première face (20), d'une profondeur P inférieure à l'épaisseur E, et sensiblement centrale par rapport à la largeur W,
et en ce que le corps de matelas (2) comprend en outre à la profondeur P, une deuxième découpe (5) sensiblement parallèle à la première face (20), présentant une longueur égale à la longueur de la première découpe (4) et une largeur W1 inférieure à la largeur W du matelas,
ladite deuxième découpe définissant une première portion (6) souple et une deuxième portion (7) souple, de dimensions identiques et pouvant chacune être pliée au moins en partie vers un coté (8, 9) du matelas.

## Description

L'invention concerne le domaine des matelas, en particulier des matelas pour nourrissons.

Les matelas destinés à la literie, par exemple des matelas pour nourrisson, comportent généralement un corps parallélépipédique présentant deux faces planes.

Dans de tels matelas, lors de la phase dite de naissance, allant jusqu'à environ 12 mois de la naissance, lorsqu'un nourrisson est posé sur la face supérieure du matelas, des éléments amovibles, tels que des coussins ou des boudins, sont disposés sur chaque côté pour servir de cales-bébé afin de maintenir le nourrisson allongé sur le dos.

Cependant, de tels éléments amovibles peuvent bouger et ne plus assurer leur fonction de cale-bébé, ce qui peut engendrer un risque d'étouffement si le nourrisson se retourne sur le ventre.

Pour résoudre ce problème, il existe des cale-bébé vendus séparément du matelas et pouvant être fixés à celui-ci, permettant de maintenir efficacement un bébé en position allongé sur le dos. Cependant de tels cale-bébé ne sont utilisés que durant les premiers mois de la naissance et coutent relativement cher.

La présente invention a pour objectif de proposer un matelas, comprenant une solution simple et peu onéreuse permettant d'assurer également un maintien efficace d'un nourrisson allongé sur le dos, en particulier durant la phase de naissance, sans nécessiter d'ajouter des éléments extérieurs.

À cet effet, l'invention porte sur un matelas comprenant un corps de matelas, par exemple en mousse, de forme sensiblement parallélépipédique de longueur L, d'épaisseur E et de largeur W, pourvu d'un revêtement. Selon l'invention, le corps de matelas comporte une première face présentant au moins sur une partie de la longueur L, une première découpe perpendiculaire à la première face, d'une profondeur P inférieure à l'épaisseur E, et sensiblement centrale par rapport à la largeur W,
et en ce que le corps de matelas comprend en outre à la profondeur P, une deuxième découpe sensiblement parallèle à la première face, présentant une longueur égale à la longueur de la première découpe et une largeur W1 inférieure à la largeur W du matelas,
ladite deuxième découpe définissant une première portion souple et une deuxième portion souple, de dimensions identiques et pouvant chacune être pliée au moins en partie vers un coté du matelas.

Grace à la première et à la deuxième découpe on obtient donc deux portions souples qui peuvent être pliées chacune vers un coté du matelas. De cette manière, on réalise des cales-bébé pouvant garder un bébé en position allongé sur le dos, sans nécessiter d'ajouter des éléments extérieurs. Ceci évite donc l'achat de cales-bébé supplémentaires. Par ailleurs, comme les portions souples restent solidaires du corps de matelas, il n'y a pas de risque que ces cales-bébé, notamment maintenus en place par le revêtement, puissent bouger.

Avantageusement, la profondeur de découpe P est comprise entre 2 cm et 4 cm.

Avantageusement, le revêtement comporte au moins une face souple couvrant la première face du corps de matelas. L'avantage d'avoir un tissu souple réside dans le fait que ce tissu peut aisément épouser la forme du cale-bébé formé par les corps de matelas et les portions souples.

Avantageusement, la face souple comporte un tissu respirant. Un tel tissu permet de laisser passer l'air.

Avantageusement, le corps de matelas ou et/ou le revêtement comportent des moyens de fixation de la première portion et de la deuxième portion lorsque celles-ci sont pliées chacune vers un côté. Ceci permet de garantir un bon maintien du cale-bébé, ce qui réduit encore le risque de chutes.

Avantageusement, le moyen de fixation est une bande auto-agrippante.

Avantageusement, la largeur W1 de la deuxième découpe est comprise entre 30 cm et 56 cm.

Avantageusement, le matelas comporte en outre au moins un corps secondaire amovible disposé entre le corps de matelas et le revêtement, ledit corps secondaire présentant une longueur inférieure à la moitié de la longueur L, une largeur égale à la largeur W et une section longitudinale en forme d'un triangle droit. Ce corps secondaire permet de relever le corps de matelas à un endroit choisi, par exemple à l'endroit où vient se poser la tête du bébé, ce qui rend la position de ce dernier plus confortable.

L'invention sera mieux comprise et d'autres caractéristiques et/ou avantages apparaitront à la lecture de la description suivante, d'un exemple de réalisation préféré, donné à titre d'exemple non limitatif, en relation avec les dessins annexés, parmi lesquels:
- la figure 1 représente une vue de devant d'un matelas conforme à l'invention avec les deux portions souples non repliées ;
- la figure 2 représente le matelas de la figure 1 avec les deux portions souples repliées vers l'intérieur ;
- la figure 3 représente le matelas de la figure 1 avec les deux portions souples repliées vers l'extérieur ;
- la figure 4 est une vue de côté d'un matelas selon l'invention comprenant en outre un corps secondaire.

Sur la figure 1 est représenté un exemple de matelas 1 selon l'invention. Le matelas 1 comporte un corps de matelas 2, par exemple en mousse, de forme sensiblement parallélépipédique présentant une longueur L, une épaisseur E et une largeur W. A titre d'exemple, lorsque le matelas 1 est un matelas pour bébé, ses dimensions sont par exemple, respectivement : 120 cm ; 60 cm et 12 cm.

Le corps de matelas 2 comporte une première face 20 présentant sur une partie L0 de la longueur L, une première découpe 4 perpendiculaire à la première face 20, d'une profondeur P inférieure à l'épaisseur E, et sensiblement centrale par rapport à la largeur W. Cette la profondeur P est, par exemple, comprise entre 2 cm et 4 cm.

Par ailleurs, le corps de matelas 2 comprend à la profondeur P, une deuxième découpe 5 sensiblement parallèle à la première face 20 et présentant une longueur L1 égale à la longueur L0 de la première découpe 4 et une largeur W1 inférieure à la largeur W du matelas.

Par exemple, la largeur W du corps de matelas 2 est de 60 cm, la largeur W1 de la deuxième coupe 5 est entre 30 cm et 56 cm.

Par ailleurs, dans d'autres exemples de réalisation, non illustrés, la première découpe 4 et la deuxième découpe 5 sont sur la totalité de la longueur L.

Ainsi, la première découpe 4 et la deuxième découpe 5 définissent deux portions souples 6 et 7 de dimensions identiques. Les deux portions souples 6 et 7 peuvent chacune être pliée au moins en partie, respectivement, vers un premier coté 8 et un deuxième coté 9 du matelas.

La figure 2 illustre un exemple d'utilisation du matelas 1. Dans cet exemple, les portions souples 6, 7 sont repliées vers l'intérieur de sorte que l'extrémité 61, (respectivement 71) vient se caler sous l'extrémité 62 (respectivement 72). De cette manière on forme un cale bébé sans avoir besoin de moyens pour maintenir les portions souples 6, 7 en position repliée sur les côtés 8, 9.

La figure 3 illustre un deuxième exemple d'utilisation du matelas 1 dans lequel les portions souples 6, 7 sont repliées vers l'extérieur de sorte que l'extrémité 61, (respectivement 71) vient au-dessus de l'extrémité 62 (respectivement 72). Dans cette configuration des moyens de fixation peuvent être utilisés pour maintenir en position les portions souples 6, 7. De tels moyens de liaison peuvent être des bandes auto-agripantes du type velcro®, des boutons ou de la ficèle.

La figure 4 montre un exemple de réalisation dans lequel le matelas 1 comporte un corps secondaire optionnel 10 dont la section est en forme de triangle. Ce corps secondaire 10 permet de relever le corps de matelas à un endroit choisi, par exemple à l'endroit où vient se poser la tête du bébé.

Le matelas 1 selon l'invention comporte en outre un revêtement 3 qui recouvre le corps de matelas 2.

Avantageusement, le revêtement comprend au moins une face souple 30 couvrant la première face 20 du corps de matelas 2, ce revêtement permet aussi de maintenir les portions souples 5, 7 lorsqu'elles sont repliées sur les cotés 8, 9.

La face souple comporte avantageusement, un tissu respirant.

## Revendications

1. Matelas (1) comprenant un corps de matelas (2) de forme sensiblement parallélépipédique de longueur L, d'épaisseur E et de largeur W, pourvu d'un revêtement (3), ledit matelas étant **caractérisé en ce que** le corps de matelas (2) comporte une première face (20) présentant au moins sur une partie de la longueur L, une première découpe (4) perpendiculaire à la première face (20), d'une profondeur P inférieure à l'épaisseur E, et sensiblement centrale par rapport à la largeur W,
et **en ce que** le corps de matelas (2) comprend en outre à la profondeur P, une deuxième découpe (5) sensiblement parallèle à la première face (20), présentant une longueur égale à la longueur de la première découpe (4) et une largeur W1 inférieure à la largeur W du matelas,
ladite deuxième découpe définissant une première portion (6) souple et une deuxième portion (7) souple, de dimensions identiques et pouvant chacune être pliée au moins en partie vers un coté (8, 9) du matelas pour garder un bébé en position allongée sur le dos sans ajout d'éléments extérieurs.

2. Matelas (1) selon la revendication 1, **caractérisé en ce que** la profondeur P est comprise entre 2 cm et 4 cm.

3. Matelas (1) selon l'une quelconque des revendications 1 à 2, **caractérisé en ce que** le revêtement (3) comporte au moins une face souple (30) couvrant la première face (20) du corps de matelas (2).

4. Matelas (1) selon la revendication 3, **caractérisé en ce que** la face souple (30) comporte un tissu respirant.

5. Matelas (1) selon l'une quelconque des revendications 1 à 4, **caractérisé en ce que** le corps de matelas (2) ou et/ou le revêtement (3) comportent des moyens de fixation de la première portion et de la deuxième portion lorsque celles-ci sont pliées chacune vers un coté (8, 9).

6. Matelas (1) selon la revendication 5, **caractérisé en ce que** le moyen de fixation est une bande auto-agrippante.

7. Matelas (1) selon l'une quelconque des revendications précédentes, **caractérisé en ce que** largeur W1 de la deuxième découpe (5) est comprise entre 30 cm et 56 cm.

8. Matelas (1) selon l'une quelconque des revendications précédentes, **caractérisé en ce qu'**il comporte en outre au moins un corps secondaire (10) amovible disposé entre le corps de matelas (2) et le revêtement (3), ledit corps secondaire présentant une longueur inférieure à la moitié de la longueur L, une largeur égale à la largeur W et une section longitudinale en forme d'un triangle droit.

9. Matelas (1) selon l'une quelconque des revendications précédentes, **caractérisé en ce que** le corps du matelas (2) est en mousse.
